# EUROPÄISCHE PATENTSCHRIFT

(11) **EP 0 862 697 B1**
(45) Veröffentlichungstag und Bekanntmachung des Hinweises auf die Patenterteilung: **09.08.2000**
(21) Anmeldenummer: 96945157.4
(22) Anmeldetag: 11.10.1996
(51) Int. Cl.: F15B 11/036

(54) **VERFAHREN UND VORRICHTUNG ZUR ANSTEUERUNG EINER HYDROANLAGE EINES ARBEITSGERÄTES**
PROCESS AND DEVICE FOR DRIVING THE HYDRAULIC SYSTEM OF A MACHINE
PROCEDE ET DISPOSITIF POUR PILOTER LE SYSTEME HYDRAULIQUE D'UNE MACHINE

(30) Priorität: 24.11.1995 DE 19543876
(43) Veröffentlichungstag der Anmeldung: 09.09.1998
(73) Patentinhaber: Mannesmann Rexroth AG, 97816 Lohr am Main (DE)
(72) Erfinder: DANTLGRABER, Jörg, D-97816 Lohr (DE)
(74) Vertreter: Winter, Brandl, Fürniss, Hübner, Röss, Kaiser, Polte Partnerschaft
(86) Internationale Anmeldenummer: DE9601934
(87) Internationale Veröffentlichungsnummer: WO9720146

(56) Entgegenhaltungen:
- EP-A- 0 327 666
- EP-A- 0 499 826
- DE-A- 2 220 180
- DE-A- 3 836 371
- US-A- 5 353 683
- PATENT ABSTRACTS OF JAPAN vol. 003, no. 108 (M-072), 11.September 1979 & JP 54 084182 A (NIPPON DENKI), 7.April 1979,

## Beschreibung

Die Erfindung betrifft ein Verfahren zur Ansteuerung eines gegen eine Last wirkenden mehrstufigen Hydrozylinder eines Arbeitsgerätes gemäß dem Oberbegriff des Patentanspruchs 1 und eine nach dem Verfahren arbeitende Hydroanlage eines Arbeitsgerätes gemäß dem Oberbegriff des Patentanspruchs 3. Ein solches Verfahren und die Hydroanlage sind aus DE-A-3 836 371 bekannt.

Hydrozylinder sind in modernen Hydroanlagen neben dem Hydromotor ein unentbehrliches Gerät für die Umformung hydraulischer Energie in mechanische Energie. Üblicherweise wird bei einer Hydroanlage eine Hydropumpe durch einen Motor angetrieben und Hydraulikfluid aus einem Tank angesaugt und durch die Druckleitung der Hydroanlage hin zum Hydrozylinder gefördert. Über ein Wegeventil in der Druckleitung zwischen Hydropumpe und Hydrozylinder läßt sich die Bewegungsrichtung des Kolbens im Hydrozylinder steuern. Der mit einer Last beaufschlagte Hydrozylinder stellt für das Hydraulikfluid einen Widerstand dar, wobei der Druck im Hydrozylinder solange ansteigt, bis die resultierende Kraft ausreicht, um den Kolben entgegen dem Widerstand der Last zu bewegen. Die maximal bewegbare Kraft ist im wesentlichen vorgegeben durch den maximalen Pumpendruck und den wirksamen Durchmesser des Hydrozylinders.

Die maximale Verfahrgeschwindigkeit des Kolbens des Hydrozylinders ist vom maximalen Förderstrom der Hydropumpe abhängig. Für den Fall, daß schnelle Stellbewegungen des Hydrozylinders erforderlich sind, muß eine hohe Pumpenleistung zur Verfügung gestellt werden. Um die Pumpenleistung gering zu halten, ist in der Druckleitung ein Hydrospeicher vorgesehen, der von der Pumpe gefüllt wird, wenn während eines Arbeitszyklus der erforderliche Volumenstrom zum Ausfahren des Hydrozylinders kleiner als der maximale Pumpenvolumenstrom ist. Wird in einem Betriebszustand der maximale Volumenstrom zum schnellen Ausfahren des Hydrozylinders benötigt, so kann die Differenz zum Volumenstrom der Pumpe aus dem Hydrospeicher entnommen werden. Der Einsatz dieser Hydrospeicher erlaubt somit eine Verringerung der maximalen Pumpenleistung. Beim Einfahren des Hydrozylinders wird das dabei verdrängte Hydraulikfluid wieder zurück in den Tank geführt, wobei es aufgrund der Drosselung des rückströmenden Hydraulikfluids zu Erwärmungen kommt. Die in dem rückströmenden Hydraulikfluid gespeicherte Energie geht praktisch ungenutzt verloren. Da man bei modernen Hydraulikanlagen stets bemüht ist, den Energieaufwand weitestgehend zu minimieren, wurden Lösungen vorgeschlagen, bei denen die Hydraulikpumpe derart ausgelegt ist, daß sie beim Einfahren des Hydrozylinders als Motor wirkt, der durch das rückströmende Hydraulikfluid angetrieben wird. Über diesen Hydromotor kann beispielsweise ein Generator angetrieben werden, so daß ein Teil der im rückströmenden Hydraulikfluid gespeicherten Energie in mechanische oder elektrische Energie umgewandelt wird. Des weiteren wird einer unerwünschten Erwärmung des Hydraulikfluids vorgebeugt, da dieses nicht gedrosselt werden muß.

Aufgrund der besonderen Ausgestaltung der Hydraulikpumpe erfordert diese Lösung jedoch einen erheblichen vorrichtungstechnischen Aufwand und somit erhöhte Investitionskosten.

Die Offenlegungsschrift DE 38 36 371 bezieht sich auf eine hydraulische Antriebsvorrichtung für einen Schlingenheber mit einer Tandem-Kolben-Zylinder-Einheit, bei der zwei Servoventile zwei unterschiedliche große Zylinderräume in einer solchen Weise steuern, daß eine konstante Kraft erhalten wird.

Demgegenüber liegt der Erfindung die Aufgabe zugrunde, ein Verfahren zur Ansteuerung eines Hydrozylinders und eine Hydroanlage eines Arbeitsgerätes zu schaffen, die bei minimalem vorrichtungstechnischem Aufwand einen Betrieb des Arbeitsgerätes mit minimiertem Energiebedarf erlauben.

Diese Aufgabe wird hinsichtlich des Verfahrens durch die Merkmale des Patentanspruchs 1 und hinsichtlich der Hydroanlage durch die Merkmale des Patentanspruchs 3 gelöst.

Durch die Maßnahme, einen Hydrozylinder mit einer Vielzahl von Wirkflächen zu versehen und diese Wirkflächen des Hydrozylinders in Abhängigkeit von einem erfassten Arbeitsdruck in der Druckleitung anzusteuern, läßt sich der Druck in der Druckleitung zum Hydraulikzylinder so einstellen, daß er etwa demjenigen des Hydrospeichers entspricht, so daß zumindest ein Teil des rückströmenden Hydraulikfluids beim Einfahren des Hydrozylinders zum Laden des Hydrospeichers verwendet werden kann. Durch diese erfindungsgemäße Maßnahme läßt sich der Energiebedarf der Hydroanlage gegenüber herkömmlichen Lösungen verringern, wobei lediglich ein minimaler vorrichtungstechnischer Aufwand erforderlich ist, da die Ansteuerung der Wegeventile über vergleichsweise kostengünstige hydraulische oder elektrische Steuergeräte erfolgen kann.

Eine optimale Energieersparnis erreicht man, wenn der Arbeitsdruck in der Druckleitung gemäß den Vorgaben des Unteranspruchs 2 gewählt wird.

Besonders vorteilhaft ist es, wenn der Hydrozylinder drei Wirkflächen hat, von denen zwei Wirkflächen in Ausfahrrichtung und eine Wirkfläche in Einfahrrichtung des Hydrozylinders oder, genauer gesagt, des Kolbens des Hydrozylinders wirken, wobei jeder Wirkfläche ein elektrisch oder hydraulisch betätigbares 3/2-Wegeventil zugeordnet ist. Durch geeignete Ansteuerung der Wegeventile lassen sich die drei Wirkflächen beliebig kombinieren, so daß fünf Druckstufen einstellbar sind.

Dabei ist es besonders vorteilhaft, wenn die Wirkflächenverhältnisse gemäß den Vorgaben des Unteranspruchs 5 gewählt werden, so daß sich fünf gleichmäßig beabstandete Druckstufen einstellen lassen.

Einen besonders einfachen und kompakten Aufbau des Hydrozylinders erhält man, wenn dieser mit einem tassenförmigen Differentialkolben ausgeführt ist, wobei die an der Kolbenrückseite ausgebildete Wirkfläche und die durch eine Sacklochbohrung des Differentialkolbens ausgebildete Wirkfläche in Ausfahrrichtung wirken, während die Ringfläche des Differentialkolbens in Einfahrrichtung wirkt.

Vorteilhafterweise wird in der Druckleitung ein Drucksensor vorgesehen, der das Eingangssignal für das vorzugsweise elektrisch oder hydraulisch wirkende Steuergerät bildet.

Weitere vorteilhafte Ausgestaltungen der Erfindung sind Gegenstand der sonstigen Unteransprüche.

Im folgenden wird ein bevorzugtes Ausführungsbeispiel der Erfindung anhand der Figur näher erläutert. Diese zeigt eine Schaltschema eines Zylinderantriebs für ein Hubwerk.

Dabei kann es sich beispielsweise um das Hubwerk eines Gabelstaplers oder eines ähnlichen Arbeitsgerätes handeln. Das dargestellte Hubwerk hat einen Hubzylinder 1, dessen Kolben 2 mit einer Last F beaufschlagt ist, die durch Aus- oder Einfahren des Kolbens 2 bewegbar ist. Der Kolben 2 ist in Differentialbauweise ausgebildet und hat eine Sackloch-Innenbohrung 4, die in der Kolbenrückseite, im folgenden Kolbenfläche 6 genannt mündet.

Der Kolben 2 ist in einem Zylindermantel 8 geführt, der beim gezeigten Ausführungsbeispiel mit einer Mittelsäule 10 ausgebildet ist, die sich koaxial durch den Innenraum des Zylindermantels 8 erstreckt und die in die Innenbohrung 4 des Kolbens 2 eintaucht.

Wie aus der Figur hervorgeht, ist der vom Zylindermantel 8 umgebene Zylinderraum durch die Mittelsäule 10 als Ringraum ausgebildet, in dem der Kolben 2 geführt ist.

Der radial erweiterte Bundabschnitt 12 des Kolbens 2 ist an den Innenflächen des Zylindermantels 8 geführt und über Dichtungen 14 abgedichtet. Der kolbenstangenseitige Teil 16 des Kolbens 2 hat gemäß der Figur einen tassenförmigen Querschnitt und durchsetzt mit seinen Mantelflächen eine ringförmige Durchgangsausnehmung 18, die in der kolbenstangenseitigen Stirnfläche des Zylindermantels 8 ausgebildet ist. In der Durchgangsausnehmung 18 sind wiederum Dichtungseinrichtungen 14 zur Abdichtung der Zylinderraumstirnfläche vorgesehen.

Durch die oben beschriebene Ausgestaltung des Kolbens 2 werden drei Zylinderräume 20, 22 und 24 gebildet. Der erste Zylinderraum 20 ist in Radialrichtung durch den Zylindermantel 8 und die Mittelsäule 10 und in Axialrichtung durch die untere Innenstirnfläche des Zylindermantels 8 und durch die Kolbenfläche 6 begrenzt. Der zweite Zylinderraum 22 ist durch den stirnseitigen Abschnitt der Innenbohrung 4 und die Stirnfläche der Mittelsäule 10 gebildet. Der dritte Zylinderraum 24 ist einerseits durch die Ringfläche 26 des Bundabschnitts 12 des Kolbens 2 und andererseits durch die Innenfläche der oberen (Darstellung gemäß Figur) Stirnfläche des Zylindermantels 8 und andererseits durch den Außenumfang des kolbenstangenseitigen, radial zurückgestuften Abschnitts 16 des Kolbens 2 und durch die Innenumfangsfläche des Zylindermantels 8 begrenzt. Die wirksamen Flächen der Zylinderräume sind somit durch die Fläche A1 der Kolbenfläche 6, die Fläche A2 der Ringfläche 26 und die Stirnfläche A3 der Innenbohrung 4 gebildet.

Am Zylindermantel 8 sind zwei Anschlüsse 28 und 30 ausgebildet, die in den Zylinderraum 20 bzw. 24 münden. Die Mittelsäule 10 des Zylindermantels 8 ist von einer axialen Anschlußbohrung 32 durchsetzt, die im zweiten Zylindrraum 22 mündet.

Die Anschlüsse 28, 30 und die Anschlußbohrung 32 sind mit Arbeitsleitungen 34, 36, 38 verbunden, über die Hydraulikfluid den jeweiligen Zylinderräumen 20, 24 und 22 zuführbar ist. Die Arbeitsleitungen 34, 36, 38 sind zu drei im wesentlichen gleich aufgebauten 3/2-Wegeventilen 40a,b,c geführt, die über eine Feder in eine Grundstellung (nicht gezeigt) vorgespannt sind. In dieser Schaltstellung ist ein Arbeitsanschluß A mit einem Druckanschluß T jedes Wegeventils 40a,b,c verbunden.

Die Druckanschlüsse P der drei Wegeventile 40a,b,c sind über Verbindungsleitungen zu einer gemeinsamen Druckleitung 42 geführt, die mit einem Anschluß D eines Proportionalventils 44 verbunden ist. In der gezeigten Endstellung des Proportionalventils 44 ist der Anschluß D mit einem Pumpenanschluß P' verbunden, während ein Tankanschluß T abgesperrt ist. In der anderen Endstellung des Proportionalventils 44 ist der Anschluß D mit einem Tank T verbunden.

Zum Pumpenanschluß P' des Proportionalventils 44 ist eine Pumpenleitung 46 geführt, die mit einer Verstellpumpe 48 verbunden ist. Von der Pumpenleitung 46 zweigt eine Zweigleitung zu einem Hydrospeicher 50 ab, der beispielsweise als Blasenspeicher ausgebildet sein kann.

Beim gezeigten Ausführungsbeispiel sind die Wegeventile 40a,b,c als elektrisch betätigbare Magnetventile ausgebildet, so daß bei Erregung des jeweiligen Elektromagnets 41 das Wegeventil 40 aus der Grundstellung in die gezeigte Schaltstellung gebracht wird, in der der jeweilige Anschluß B mit einem Tankanschluß T verbunden ist.

Die Ansteuerung der Elektromagneten 41 der Wegeventile 40a,b,c erfolgt über ein Steuergerät 52, über das die Wegeventile 40a,b,c wahlweise ansteuerbar sind. Als Eingangssignal für das Steuergerät 52 wird beim gezeigten Ausführungsbeispiel das Signal eines Drucksensors 54 verwendet, der den Druck in der Druckleitung 42 erfasst und ein Signal an das Steuergerät 52 abgibt.

Gemäß der vorliegenden Verschaltung läßt sich in der gezeigten Ausgangsposition (Elektromagnete 41 nicht erregt, Proportionalventil 44 verbindet P'-D) Hydraulikfluid von der Pumpe 48 oder aus dem Hydrospeicher 50 über das Proportionalventil 44 und die Wegeventile 40 in die Zylinderräume 20, 22 und 24 einleiten, so daß - bei geeignetem Systemdruck - aufgrund des auf die Flächen A1 und A3 wirkenden Kräfte die Last F gegen die auf die Ringfläche 26 (A2) wirkende Kraft nach oben verschiebbar ist.

Die Flächen der Wirkflächen A1, A2 und A3 sind beim gezeigten Ausführungsbeispiel so gewählt, daß:$\text{A1 = 4 x A3}$$\text{A1 = 2 x A2}$ und somit$\text{A2 = 2 x A3.}$

Durch entsprechende Ansteuerung der Wegeventile 40 lassen sich fünf Druckstufen einstellen. Bei dem in der Figur dargestellten Schaltzustand wird die der Last F entgegenwirkende Gesamtwirkfläche durch die Flächendifferenz$\text{A1 + A3 - A2}$ bestimmt. Die weiteren Schaltvarianten lassen sich der Tabelle 1 entnehmen, wobei mit dem Begriff "EIN" und "AUS" der Zustand gekennzeichnet ist, bei dem der jeweilige Elektromagnet erregt ist (EIN) (siehe Figur) oder abgeschaltet (AUS) ist.

**Tabelle 1**

| **Schaltstellung** | **Ventil 40a** | | **Ventil 40b** | | **Ventil 40c** | | **Wirksame Fläche** |
|---|---|---|---|---|---|---|---|
| | **AUS** | **EIN** | **AUS** | **EIN** | **AUS** | **EIN** | |
| 1 | x | | | x | x | | A3 |
| 2 | | x | x | | | x | A1-A2=2A3 |
| 3 | | x | | x | | x | A1-A2+A3=3A3 |
| 4 | | x | x | | x | | A1=4A3 |
| 5 | | x | | x | x | | A1+A3=5A3 |

Das heißt, durch entsprechende Ansteuerung der Wegeventile 40a, b, c lassen sich fünf Wirkflächen vorwählen, die das 1 bis 5-fache der kleinsten Fläche, d.h. der Stirnfläche A3 der Innenbohrung 4 betragen.

Die Ansteuerung der Wegeventile 40a, b, c erfolgt derart, daß sich ein Druck - wie im folgenden noch näher ausgeführt wird - in der Druckleitung 42 einstellt, der etwa gleich dem Systemdruck im Hydrospeicher 50 ist. Dazu wird im Steuergerät eine Sollwerttafel abgespeichert, gemäß der der Druck in der Druckleitung 42 beim Ausfahren des Kolbens 2 etwa um die Regeldruckdifferenz am Proportionalventil 44 geringer als der Druck im Hydrospeicher 50 und beim Einfahren des Kolbens 2 etwa um die Regeldruckdifferenz am Proportionalventil 44 größer als der Systemdruck im Hydrospeicher 50 ist. Durch diese Maßnahme ist gewährleistet, daß bei der Verdrängung von Hydraulikfluid aus den Zylinderräumen des Hubzylinders 1 dieses zurück in den Hydrospeicher 50 führbar ist und nicht "ungenutzt" in den Tank entspannt werden muß. Auf diese Weise läßt sich der Energieverbrauch der Anlage gegenüber herkömmlichen Lösungen ganz erheblich minimieren, wobei lediglich ein minimaler vorrichtungstechnische Aufwand erforderlich ist.

Zum besseren Verständnis soll im folgenden kurz die Arbeitsweise der erfindungsgemäßen Vorrichtung erläutert werden.

Beim Anheben einer unbekannten Last F wird zunächst die Schaltstellung 5 vorgewählt, in der die maximale wirksame Fläche A1 + A3 voreingestellt ist, indem die Elektromagnete der Wegeventile 40a und 40b erregt werden und somit der dritte Zylinderraum 24 nicht mit Hydraulikfluid versorgt wird. Des weiteren wird das Proportionalventil 44 in eine Stellung gebracht, in der die Anschlüsse D und P' miteinander verbunden sind, so daß Hydraulikfluid von der Pumpe 48 oder aus dem Hydrospeicher 50 in die Zylinderräume 20 und 22 eingeführt wird, so daß der Druck in diesen Räumen ansteigt, bis die Last F angehoben wird. Unmittelbar nach dem Anheben der Last F wird der Druck in der Druckleitung 42 durch den Drucksensor 54 erfasst und als Eingangssignal an das Steuergerät 52 weitergeleitet. In diesem erfolgt ein Vergleich des Ist-Drucks in der Druckleitung 42 mit einem vorgegebenen Soll-Wert, der in Abhängigkeit vom voreingestellten Systemdruck (Speicherdruck) vorgegeben ist. In Abhängigkeit von dem Vergleichsergebnis werden dann die Wegeventile 40a,b,c derart angesteuert, daß sich in der Druckleitung 42 durch geeignete Wahl der Wirkflächen (A1 bis A3) ein Druckniveau einstellt, das etwa um die Regeldruckdifferenz niedriger ist, als der Systemdruck im Druckspeicher 50 (Anheben). Zum Absenken der Last F wird der Sollwert derart abgeändert, daß der sich einstellende Druck in der Druckleitung 42 um die Regeldruckdifferenz größer ist, als der Druck im Hydrospeicher 50.

Das erfindungsgemäße Steuergerät 52 erlaubt auch das Ausgleichen von kurzzeitigen Schwankungen in der Einfahr- und Ausfahrbewegung, wobei gemäß der voreingestellten Soll-Werttafel durch Umschalten der Wegeventile 40a, b, c auf eventuelle Druckschwankungen in der Druckleitung 42 und somit in den Zylinderräumen 20, 22 und 24 reagiert werden kann, ohne daß Hydraulikfluid in erheblichem Maße von der Pumpe 48 nachgefördert werden muß.

Zum endgültigen Absenken des Kolbens 2 wird durch entsprechende Schaltung der Ventile 40a,b,c in der Leitung 42 ein Druck eingestellt, der um die Regeldruckdifferenz im Ventil 44 (P_{D} - Pₚ,) höher ist als der Druck im Hydrospeicher 50. Durch Drosselung im Ventil 44 wird der Kolben 2 definiert abgesenkt, wobei Hydraulikmedium von D nach P' in den Speicher 50 fließt. Die Schaltstellung $\overline{\text{DT}}$ des Ventils 44 ist zur Entlastung der Zylinderräume 20, 22 und 24 nötig.

Beim gezeigten Ausführungsbeispiel ist das Steuergerät als elektrisch wirkende Einrichtung ausgebildet, selbstverständlich kann das Steuergerät auch hydraulisch wirkend ausgeführt werden, wobei auch die Wegeventile 40 hydraulisch ansteuerbar ausgestaltet werden können. Des weiteren sind auch andere Ausgestaltungen des Hubzylinders 1 oder der gezeigten Ventile vorstellbar, ohne das erfindungsgemäße Grundprinzip zu verlassen.

## Patentansprüche

1. Verfahren zur Ansteuerung eines gegen eine Last wirkenden mehrstufigen Hydrozylinders (1) eines Arbeitsgerätes, der zumindest zwei wahlweise zuschaltbare Wirkflächen (A1, A2, A3) hat und der über eine Hydraulikpumpe (48), einen Hydrospeicher (50) und ein Regelventil (44) mit Hydraulikfluid versorgt wird, gekennzeichnet durch die Schritte:
- Erfassen des Arbeitsdrucks in einer Druckleitung (42) zum Hydrozylinder (1);
- Ansteuerung der Wirkflächen (A1-A3) des Hydrozylinders (1) in Abhängigkeit vom erfaßten Arbeitsdruck derart, daß der sich einstellende Arbeitsdruck einem Solldruck entspricht, der eine Rückführung des Hydraulikfluids vom Hydrozylinder (1) zum Hydrospeicher (50) erlaubt.

2. Verfahren nach Patentanspruch 1, wobei die Hydroanlage ein Hubwerk eines Arbeitsgeräts, vorzugsweise eines Gabelstaplers ist, dadurch gekennzeichnet, daß der Solldruck beim Ausfahren des Hydrozylinders (1) etwa dem Speicherdruck minus der Regeldruckdifferenz am Regelventil (44) und beim Einfahren etwa dem Speicherdruck plus der Regeldruckdifferenz am Regelventil (44) entspricht.

3. Hydroanlage eines Arbeitsgerätes, insbesondere zur Durchführung eines Verfahrens nach einem der Patentansprüche 1 oder 2, mit einem Hydrozylinder (1), der zum Ausfahren, Halten oder Einfahren eines Kolbens (2) über ein Regelventil (44) aus einem Hydrospeicher (50) und/oder einer Hydropumpe (48) mit Hydraulikfluid versorgbar ist, wobei der Hydrozylinder (1) mehrere Wirkflächen (A1-A3) hat, die zum Verstellen des Hydrozylinders (1) wahlweise ansteuerbar sind,
dadurch gekennzeichnet, daß jeder Wirkfläche (A1-A3) jeweils ein Ventil (40a,b,c) zugeordnet ist, und daß ein Steuergerät (52) vorgesehen ist, über das die Ventile (40a,b,c) in Abhängigkeit vom Arbeitsdruck in der Druckleitung (42) zum Hydrozylinder (1) ansteuerbar sind, so daß der sich einstellende Arbeitsdruck einem solldruck entspricht, der eine Rückführung des Hydraulikfluids vom Hydrozylinder (1) zum Hydrospeicher (50) erlaubt.

4. Hydroanlage nach Patentanspruch 3, dadurch gekennzeichnet, daß der Hydrozylinder (1) drei Wirkflächen (A1-A3) hat, von denen eine erste und eine dritte Wirkfläche (A1, A3) in Ausfahr- und eine zweite Wirkfläche (A2) in Einfahrrichtung wirken, wobei jedem eine Wirkfläche (A1-A3) bildenden Zylinderraum (20, 22, 24) ein 3/2-Wegeventil (40a,b,c) zugeordnet ist, über das der jeweilige Zylinderraum (20, 22, 24) wahlweise mit der Druckleitung (42) oder mit einem Tank (T) verbindbar ist.

5. Hydroanlage nach Patentanspruch 4, dadurch gekennzeichnet, daß die Flächenverhältnisse der ersten, zweiten und dritten Wirkflächen (A1-A3) wie folgt gewählt sind:$\text{A1 = 4 A3}$$\text{A1 = 2 A2.}$

6. Hydroanlage nach einem der Patentansprüche 3 bis 5, dadurch gekennzeichnet, daß der Kolben (4) des Hydrozylinders (1) als tassenförmiger Differentialkolben (2) ausgeführt ist und daß die erste Wirkfläche (A1) durch die Kolbenrückseite (6), die dritte Wirkfläche (A3) durch eine innere Stirnfläche einer Sacklochbohrung (4) des Differentialkolbens (2) und die zweite Wirkfläche (A2) durch die Ringfläche (26) der stufenförmigen Erweiterung des Differentialkolbens (2) gebildet sind.

7. Hydroanlage nach einem der Patentansprüche 3 bis 6, dadurch gekennzeichnet, daß in der Druckleitung (42) ein Drucksensor (54) vorgesehen ist, dessen Signal als Eingangssignal für das Steuergerät (52) verwendet wird.

8. Hydroanlage nach einem der Patentansprüche 3 bis 7, dadurch gekennzeichnet, daß das Steuergerät (52) hydraulisch oder elektrisch wirkend ausgebildet ist.

## Claims

1. A method for controlling a multi-stage hydraulic cylinder (1) of a utility vehicle, which acts against a load, includes at least two effective areas (A1, A2, A3) which may optionally be connected, and is supplied with hydraulic fluid through a hydraulic pump (48), a hydraulic accumulator (50) and a control valve (44), characterised by the steps:
- detecting the operating pressure in a pressure line (42) leading to the hydraulic cylinder (1);
- controlling the effective areas (A1-A3) of the hydraulic cylinder (1) in dependence on the detected operating pressure such that the resulting operating pressure corresponds to a nominal value permitting to return the hydraulic fluid from the hydraulic cylinder (1) to the hydraulic accumulator (50).

2. The method according to claim 1, wherein the hydraulic installation is a lifting gear of a utility vehicle, preferably of a forklift, characterised in that the nominal pressure upon advancing the hydraulic cylinder (1) approximately corresponds to the accumulator pressure minus the control pressure difference at the control valve (44), and upon retraction corresponds to approximately the accumulator pressure plus the control pressure difference at the control valve (44).

3. A hydraulic installation of a utility vehicle, in particular for implementing a method according to one of claims 1 or 2, including a hydraulic cylinder (1) which may be supplied with hydraulic fluid for advancing, holding or retracting a piston (2) through a control valve (44) from a hydraulic accumulator (50) and/or a hydromotor (48), wherein the hydraulic cylinder (1) includes several effective areas (A1-A3) which may be optionally controlled in order to actuate the hydraulic cylinder (1),
characterised in that to each effective area (A1-A3) there is associated a respective valve (40a,b,c), and that a control apparatus (52) is provided through which the valves (40a,b,c) may be controlled depending on the operating pressure in the pressure line (42) leading to the hydraulic cylinder (1), so that the resulting work pressure corresponds to a nominal value allowing to return the hydraulic fluid from the hydraulic cylinder (1) to the hydraulic accumulator (50).

4. The hydraulic installation according to claim 3, characterised in that the hydraulic cylinder (1) includes three effective areas (A1-A3) of which a first and third effective areas (A1, A3) act in the advancing direction, and a second effective area (A2) acts in the direction of retraction, wherein to each cylinder cavity (20, 22, 24) constituting an effective area (A1-A3) a 3/2-distributing valve (40a,b,c) is associated through which the respective cylinder cavity (20, 22, 24) may optionally be connected to the pressure line (42) or to a tank (T).

5. The hydraulic installation according to claim 4, characterised in that the area ratios of first, second and third effective areas (A1-A3) are selected as follows:$\text{A1 = 4 A3}$$\text{A1 = 2 A2.}$

6. The hydraulic installation according to one of claims 3 to 5, characterised in that the piston (4) of the hydraulic cylinder (1) is designed as a cup-shaped differential piston (2) and that the first effective area (A1) is formed by the piston rear side (6), the third effective area (A3) is formed by an inner front surface of a blind bore (4) of the differential piston (2), and the second effective area (A2) is formed by the annular surface (26) of the stage-shaped extension of the differential piston (2).

7. The hydraulic installation according to one of claims 3 to 6, characterised in that a pressure sensor (54), the signal of which is used as an input signal for the control apparatus (52), is provided in the pressure line (42).

8. The hydraulic installation according to one of claims 3 to 7, characterised in that the control apparatus (52) is formed to operate hydraulically or electrically.

## Revendications

1. Procédé pour piloter un cylindre hydraulique (1) d'une machine, qui comporte plusieurs étages et agit contre une charge, qui présente au moins deux surfaces actives (A1, A2, A3) pouvant être raccordées au choix et est alimenté par l'intermédiaire d'une pompe hydraulique (48), d'un accumulateur hydraulique (50) et d'une soupape de régulation (44) en un fluide hydraulique, caractérisé par les étapes :
- saisie de la pression de travail dans une conduite sous pression (42) vers le cylindre hydraulique (1);
- pilotage des surfaces actives (A1-A3) du cylindre hydraulique (1) en fonction de la pression de travail saisie de manière à ce que la pression de travail se réglant correspond à une pression théorique qui permet le retour du fluide hydraulique du cylindre hydraulique (1) à l'accumulateur hydraulique (50).

2. Procédé selon la revendication 1, le système hydraulique étant un dispositif de levage d'une machine, de préférence d'un chariot élévateur à fourche, caractérisé en ce que la pression théorique correspond, à la sortie du cylindre hydraulique (1), approximativement à la pression de l'accumulateur moins la différence de pression de régulation à la soupape de régulation (44) et, à la rentrée, approximativement à la pression de l'accumulateur plus la différence de pression de régulation à la soupape de régulation (44).

3. Système hydraulique d'une machine, notamment pour l'exécution d'un procédé selon l'une quelconque des revendications 1 ou 2, comportant un cylindre hydraulique (1) qui peut être alimenté en un fluide hydraulique pour sortir, maintenir ou rentrer un piston (2) par l'intermédiaire d'une soupape de régulation (44) à partir d'un accumulateur hydraulique (50) et/ou d'une pompe hydraulique (48), le cylindre hydraulique (1) présentant plusieurs surfaces actives (A1-A3) qui peuvent être pilotées au choix pour le réglage du cylindre hydraulique,
caractérisé en ce qu'une soupape (40a,b,c) est associée à chacune des surfaces actives (A1-A3) et qu'un appareil de commande (52) est prévu par l'intermédiaire duquel les soupapes (40a,b,c) peuvent être pilotées en fonction de la pression de travail dans la conduite sous pression (42) vers le cylindre hydraulique (1), de sorte que la pression de travail se réglant correspond à une pression théorique qui permet le retour du fluide hydraulique du cylindre hydraulique (1) à l'accumulateur hydraulique (50).

4. Système hydraulique selon la revendication 3, caractérisé en ce que le cylindre hydraulique (1) présente trois surfaces actives (A1-A3), dont une première et une troisième surface active (A1, A3) agissent en direction de la sortie et une seconde surface active (A2) en direction de la rentrée, un distributeur à 3/2 voies (40a,b,c) étant associé à chaque espace cylindrique (20, 22, 24) formant chacun une surface active (A1-A3), moyennant lequel chaque espace cylindrique (20, 22, 24) peut être raccordé au choix soit avec la conduite sous pression (42) soit avec un réservoir (T).

5. Système hydraulique selon la revendication 4, caractérisé en ce que le rapport de superficie des première, seconde et troisième surfaces actives (A1-A3) est choisi comme suit :$\text{A1 = 4 A3}$$\text{A1 = 2 A2.}$

6. Système hydraulique selon l'une quelconque des revendications 3 à 5, caractérisé en ce que le piston (4) du cylindre hydraulique (1) est formé comme piston différentiel en forme de tasse (2) et que la première surface active (A1) est formée par la face arrière du piston (6), la troisième surface active (A3) par une surface frontale intérieure d'un perçage borgne (4) du piston différentiel (2) et la seconde surface active (A2) par la surface annulaire (26) de l'élargissement en forme de gradin du piston différentiel (2).

7. Système hydraulique selon l'une quelconque des revendications 3 à 6, caractérisé en ce que dans la conduite sous pression (42) un capteur de pression (54) est prévu dont le signal est utilisé comme signal d'entrée pour l'appareil de commande (52).

8. Système hydraulique selon l'une quelconque des revendications 3 à 7, caractérisé en ce que l'appareil de commande (52) est formé pour un fonctionnement hydraulique ou électrique.
